# EUROPÄISCHE PATENTSCHRIFT

(11) **EP 1 118 830 B1**
(45) Veröffentlichungstag und Bekanntmachung des Hinweises auf die Patenterteilung: **27.11.2002**
(21) Anmeldenummer: 01100353.0
(22) Anmeldetag: 05.01.2001
(51) Int. Cl.: F28D 1/04, F28F 9/00

(54) **Vorrichtung zur Verbindung zweier Wärmetauscher**
Device for joining two heat exchangers
Dispositif pour lier deux échangeurs de chaleur

(30) Priorität: 22.01.2000 DE 10002745
(43) Veröffentlichungstag der Anmeldung: 25.07.2001
(73) Patentinhaber: Modine Manufacturing Company, Racine, Wisconsin 53403-2552 (US)
(72) Erfinder: Mangold, Rainer, 73230 Kirchheim (DE)
(74) Vertreter: Wolter, Klaus-Dietrich

(56) Entgegenhaltungen:
- EP-A- 0 478 403
- DE-A- 19 644 818
- DE-A- 19 857 508
- FR-A- 2 336 653
- US-A- 5 139 080
- US-A- 5 219 016

## Beschreibung

Die Erfindung betrifft eine Vorrichtung zur Verbindung zweier Wärmetauscher für Kraftfahrzeuge, bestehend aus unteren Auflagern am Sammelkasten des ersten Wärmetauschers, in die untere Streben des zweiten Wärmetauschers eingreifen und aus oberen Federspangen, deren einer Schenkel obere Streben des zweiten Wärmetauschers nach dem Andrücken des zweiten Wärmetauschers an den ersten Wärmetauscher umgreift, um beide Wärmetauscher elastisch aneinander festzuhalten. Die Vorrichtung ist aus DE 198 57 508 A1 bekannt, von der die nachfolgende Erfindung ausgeht. Der Vorteil der bekannten Vorrichtung ist darin zu sehen, daß die Montage und Demontage der Wärmetauscher einfach und schnell erfolgen kann, nämlich durch Einsetzen der unteren Streben des zweiten Wärmetauschers in die unteren Auflager des ersten Wärmetauschers und Andrücken der oberen Streben des zweiten Wärmetauschers, bis sie in der oberen Federspange einrasten. Die in dem bekannten Dokument verwendete Federspange ist ein speziell für den Zweck anzufertigendes Teil, das mit seinem einen Schenkel in einer am Sammelkasten des einen Wärmetauschers angeformten Hülse gelagert ist und mit dem anderen Schenkel eine vertikale Kraft auf die oberen und unteren Streben des anderen Wärmetauschers, bzw. auf das Kühlnetz dieses Wärmetauschers selbst ausübt. Das Kühlnetz der Wärmetauscher, bestehend aus relativ dünnwandigen Flachrohren und Wellrippen, steht deshalb unter einen gewissen Verspannung, was nachteilig ist.

Weitere Dokumente, in denen Federspangen als Befestigungselemente für Wärmetauscher verwendet werden sind DE -OS- 2018459, EP 0 046 566 B1, DE - AS 25 57 967, DE 3814007 C1, DE 198 57 512 A1 und DE 198 57 494 A1. Die Vielzahl von Veröffentlichungen macht deutlich, daß Federspangen als Befestigungselemente für Wärmetauscher recht weit verbreitet sind.

Die Aufgabe der Erfindung besteht darin, die Vorrichtung so auszubilden, daß vertikale Verspannkräfte auf das Kühlnetz vermieden werden können, ohne daß die einfache Montage und Demontage wesentlich beeinträchtigt wird.

Erfindungsgemäß ist vorgesehen, daß die unteren Auflager die unteren Streben in ihrer Längsrichtung unter einer Torsionsspannung im elastischen Bereich festhalten und die oberen am Sammelkasten des zweiten Wärmetauschers befestigten Streben und am Sammelkasten des ersten Wärmetauschers befestigte Halter von den Schenkeln der Federspangen derart umfaßt und zusammengehalten sind, daß sie die Torsionsspannung in den unteren Streben aufrechterhalten. Vertikale Verspannkräfte auf das Kühlnetz der Wärmetauscher werden vermieden, weil die Verspannkräfte durch die unter Torsionsspannung stehenden Streben aufgenommen werden und durch die Federspangen, deren Federkraft die Torsionsspannung in den Streben aufrechterhält. Um beide Wärmetauscher zu verbinden, wird zunächst der zweite Wärmetauscher mit seinen unteren Streben in die unteren U - förmigen Auflager eingesetzt, wobei der zweite Wärmetauscher eine leichte Schräglage zum ersten Wärmetauscher aufweist. Dann wird der zweite Wärmetauscher an den ersten Wärmetauscher oben herangedrückt, wodurch beide Wärmetauscher etwa parallel zueinander liegen und die oberen Streben an den Haltern anliegen, um dann mittels der Federspangen umfaßt zu werden. Durch das Andrücken des zweiten Wärmetauschers an den ersten Wärmetauscher erfahren die unteren Streben eine Torsionsspannung, die durch die Verbindung der oberen Streben und Halter mittels der Federspangen aufrechterhalten wird. Die Streben sind praktisch in den U - förmigen Auflagern eingeklemmt, wobei jedoch die Beweglichkeit für durch Temperaturänderung bewirkte Materialdehnungen erhalten bleibt. Auch zwischen Schlitz und Stift (Anspruch 2) ist ausreichend Spielraum vorhanden, damit die Wärmeausdehnung der Wärmeaustauscher ermöglicht wird. Diese Art der Befestigung erfüllt auch hinsichtlich des Aufwandes für Montage und Demontage die gestellte Aufgabe, denn sie ist äußerst einfach auszuführen, wie aus der vorstehenden Beschreibung zu entnehmen ist.

Anspruch 2 beschreibt eine vorteilhafte Ausbildung der Halter, der oberen Streben und der Federspangen. Danach ist vorgesehen, daß die oberen Streben einen Schlitz aufweisen, in den ein am Halter angeordneter Stift eingreift. Ferner besitzen die Federspangen einen geraden und einen etwa wellenförmig verformten Schenkel, um Halter und Strebe zu umgreifen. Weil beide Schenkel der zu verwendenden Federspangen in einer Ebene liegen und die Strebe und den Halter gemeinsam umgreifen, können die Federspangen einfacher ausgebildet sein. Der Einsatz von handelsüblichen, standardmäßigen Federspangen ist damit möglich geworden.

Der Halter besitzt an seiner vom Stift abgekehrten Seite eine etwa halbrunde Kontur, so daß die Federspange mit ihrem wellenförmigen Schenkel den Halter schlüssig umgreifen kann. Am Ende des wellenförmigen Schenkels der Federklammer besitzt dieselbe eine Aufweitung, wodurch die Federklammer ohne Hilfe irgendwelcher Werkzeuge über die halbrunde Kontur des Halters geschoben werden kann.

Vorzugsweise bestehen die Sammelkästen beider Wärmetauscher aus Aluminium. Weiterhin sind die Sammelkästen des ersten Wärmetauschers aus Aluminiumguß hergestellt, wobei die Halter und die Auflager an die Sammelkästen angeformt sind. Die Sammelkästen des zweiten Wärmetauschers sind bevorzugt aus einem Aluminiumhalbzeug, beispielsweise aus einem Rohr hergestellt, wobei die Streben mittels Löten an diesen Sammelkästen befestigt werden. Die somit komplette Herstellung der Wärmetauscher aus Aluminium gewährleistet das vollständige Recycling und entspricht deshalb den Forderungen nach Reduzierung des Abfalls.

Weitere Merkmale ergeben sich aus den Ansprüchen. Ferner gehen Merkmale und Vorteile aus der folgenden Beschreibung eines Ausführungsbeispieles hervor.

Die beiliegenden Figuren zeigen:
Fig. 1 Teil einer Perspektivansicht zweier Wärmetauscher, die mittels der Vorrichtung verbunden sind;
Fig. 2 ein unteres Auflager mit eingesetzter Strebe;
Fig. 3 Halter mit Strebe und Federspange;

Gemäß Fig. 1 ist ein Wärmetauscher 1, der ein Ladeluftkühler eines Kraftfahrzeuges ist, mit einem Wärmetauscher 2, der einen Kondensator der Klimaanlage des Kraftfahrzeuges darstellt, verbunden. Durch das Kühlnetz 3, 4 beider Wärmetauscher 1 und 2 strömt die Kühlluft hindurch. Es wurde nur eine Seite der Vorrichtung dargestellt. Die andere Seite ist identisch. Die Sammelkästen 5 des Wärmetauschers 1 sind aus Aluminiumguß hergestellt, so daß die unteren Auflager 6 und die oberen Halter 7 direkt an einer Längswand 8 der Sammelkästen 5 angeformt sind. Die Sammelkästen 9 des Wärmetauschers 2 bestehen im Prinzip aus einem Aluminiumrohr, das oben und unten verschlossen ist und an der einen Längsseite Schlitze aufweist, in denen die Enden der Wärmetauscherrohre münden. Dies ist nicht dargestellt worden, weil solche Ausbildungen für Kondensatoren typisch sind. An diesen Sammelkästen 9 sind je zwei Streben 10o, 10u befestigt worden, die einen etwa halbrunden Fuß 11 aufweisen, der passend an den runden Sammelkästen 9 anliegt und mittels Löten verbunden ist. Die unteren Auflager 6 sind U - förmig ausgebildet, wobei sich die beiden Schenkel 6a, 6b des U in Längsrichtung der Sammelkästen 5 erstrecken. Der innen liegende Schenkel 6a besitzt eine Verdikkung 6c bzw. eine Nase, die es zuläßt, die Streben 10u des Wärmetauschers 2 einzusetzen, jedoch zunächst so, daß sein Kühlnetz 4 sich noch in einer Schräge zum Kühlnetz 3 des Wärmetauschers 1 befindet. Durch Andrücken des zweiten Wärmetauschers 2 an den ersten Wärmetauscher 1, in Richtung des in Fig. 2 eingezeichneten Pfeiles 15, werden die Streben 10u gegen die erwähnten Nasen 6c gedrückt und dadurch einer Torsionsspannung unterworfen bzw. durch Einklemmen in den U - förmigen Auflagern 6 gehalten. Die Torsionsspannung in der Strebe 10u ist relativ gering, sie reicht jedoch aus, um das Einklemmen der Streben 10u zwischen Schenkeln 6a und 6b der Auflager 6 zu bewerkstelligen, so daß beide Wärmetauscher 1 und 2 im unteren Bereich betriebssicher zusammengehalten werden und trotzdem Wärmedehnungen zulassen. Fig. 2 zeigt anschaulich, daß eine weiter gegen den Pfeil 15 vorstehende Nase 6c zu größeren Torsionsspannungen und damit Klemmkräften in den Streben 10u führen würde. In dieser Stellung, in der beide Kühlnetze 3, 4 der Wärmetauscher 1 und 2 etwa parallel zueinander sind, befinden sich die oberen Streben 10o, die einen Schlitz 12 aufweisen, mit demselben in Berührung mit den oberen Haltern 7. (Fig. 1) An den oberen Haltern 7 ist jeweils ein Stift 13 angeordnet, der durch den Schlitz 12 hindurchgeht. Der Stift 13 hat im Schlitz 12 in Längs - und Querrichtung ausreichendes Spiel, um die Wärmedehnung zuzulassen und um sicherzustellen, daß die Verbindung unter Betriebsbedingungen im Fahrzeug die notwendige Sicherheit aufweist.

Wie die Fig. 3 zeigt, hat die Federspange 14 einen geraden Schenkel 14a und einen wellenförmigen Schenkel 14b. Der Halter 7 hat eine L-förmige Gestalt. Mit dem einen Schenkel ist der Halter 7 am Sammelkasten 5 angeformt. Am anderen Schenkel ist der Stift 13 angeordnet, an dessen rückwärtigem Ende eine etwa halbrunde Kontur 7a vorhanden ist. Die halbrunde Kontur 7a paßt in etwa mit der Rundung im wellenförmigen Schenkel 14b zusammen, so daß die über den Halter 7 und Strebe 100 geschobene Federspange 14 unter allen Betriebsbedingungen eine sichere Verbindung zwischen den zwei Wärmetauschem 1,2 darstellt, die schnell montiert und demontiert werden kann. Am unteren Ende des wellenförmigen Schenkels 14b ist eine Aufbiegung 16 angeformt worden, um die Federspange 14 von oben über Halter 7 und Strebe 10o schieben zu können.

## Patentansprüche

1. Vorrichtung zur Verbindung zweier Wärmetauscher (1, 2) für Kraftfahrzeuge, bestehend aus unteren Auflagern (6) am Sammelkasten (5) des ersten Wärmetauschers (1), in die untere Streben (10u) des zweiten Wärmetauschers (2) eingreifen und aus oberen zweischenkligen Federspangen (14), deren einer Schenkel obere Streben (10o) des zweiten Wärmetauschers (2) nach dem Andrücken des zweiten Wärmetauschers (2) an den ersten Wärmetauscher (1) umgreift, um beide Wärmetauscher (1, 2) elastisch aneinander festzuhalten, **dadurch gekennzeichnet, daß**
die unteren Auflager (6) die unteren Streben (10u) unter einer Torsionsspannung im elastischen Bereich festhalten und daß die oberen, am Sammelkasten (9) des zweiten Wärmetauschers (2) befestigten Streben (10o) und am Sammelkasten (9) des ersten Wärmetauschers (1) befestigte Halter (7) von den Schenkeln (14a, 14b) der Federspangen (14) derart umfaßt und zusammengehalten sind, daß die Torsionsspannung in den unteren Streben (10u) aufrechterhalten bleibt.

2. Vorrichtung nach Anspruch 1, **dadurch gekennzeichnet, daß** die oberen Streben (10o) am ersten Wärmetauscher (1) einen Schlitz (12) aufweisen, in den ein Stift (13) des Halters (7) eingreift und die Federspange (14) einen im wesentlichen geraden Schenkel (14a) besitzt, der über die eine Seite der Strebe (100) greift und einen im wesentlichen wellenförmig verformten Schenkel (14b), der die andere Seite der Strebe (100) und die vom Stift (13) abgewandte Seite des Halters (7) umgreift, wobei beide Schenkel (14a, 14b) in einer Ebene liegen.

3. Vorrichtung nach den vorstehenden Ansprüchen, **dadurch gekennzeichnet, daß** die vom Stift (13) des Halters (7) abgewandte Seite etwa halbrunde Kontur (7a) aufweist, die etwa von dem wellenförmig verformten Schenkel (14b) der Federspange (14) umschlossen ist.

4. Vorrichtung nach Anspruch 1, **dadurch gekennzeichnet, daß** die Auflager (6) einen etwa U - förmigen Querschnitt aufweisen und so an den Längswänden (8) der Sammelkästen (5) befestigt sind, daß beide Schenkel (6a, 6b) des U sich in Längsrichtung des jeweiligen Sammelkastens (5) erstrecken, wobei einer der Schenkel (6a) eine Verdickung (6c) aufweist, an der jeweils eine Strebe (10u) beim Andrücken des zweiten Wärmetauschers (2) an den ersten Wärmetauscher (1) zur Anlage kommt, um in ihrer Längsrichtung eine Torsionsspannung aufzunehmen und in den Auflagern (6) eingeklemmt zu sein.

5. Vorrichtung nach einem der vorstehenden Ansprüche, **dadurch gekennzeichnet, daß** die Sammelkästen (5, 9) des ersten und zweiten Wärmetauschers (1, 2) aus Aluminium bestehen und die Halter (7), die Streben (10) und die Auflager (6) ebenfalls aus Aluminium sind.

6. Vorrichtung nach Ansprüche 5, **dadurch gekennzeichnet, daß** die Sammelkästen (9) des zweiten Wärmetauschers (2) aus einem Halbzeug gefertigt und die Streben (10) an diesen Sammelkästen (9) angelötet sind sowie die Sammelkästen (5) des ersten Wärmetauschers als Aluminiumgußerzeugnis ausgebildet und die Auflager (6) und Halter (7) einstückig mit diesen Sammelkästen (5) gefertigt sind.

7. Vorrichtung nach Anspruch 5, **dadurch gekennzeichnet, daß** beide Sammelkästen (5, 9)aus Aluminium-Halbzeug gefertigt sind und Streben (10), Halter (7) und Auflager (6) als Einzelteile an den Sammelkästen angelötet sind.

## Claims

1. Device for the connection of two heat exchangers (1, 2) for motor vehicles, consisting of lower supports (6) on the header box (5) of the first heat exchanger (1), into which supports lower struts (10u) of the second heat exchanger (2) engage, and of upper two-limbed spring clips (14), one limb of which engages round upper struts (10o) of the second heat exchanger (2) after the second heat exchanger (2) has been pressed onto the first heat exchanger (1), in order to retain the two heat exchangers (1, 2) elastically against one another, **characterized in that** the lower supports (6) retain the lower struts (10u) under torsional stress in the elastic range, and **in that** the upper struts (10o) fastened to the header box (9) of the second heat exchanger (2) and holders (7) fastened to the header box (9) of the first heat exchanger (1) are surrounded and held together by the limbs (14a, 14b) of the spring clips (14), in such a way that the torsional stress in the lower struts (10u) is maintained.

2. Device according to Claim 1, **characterized in that** the upper struts (10o) on the first heat exchanger (1) have a slot (12), into which a pin (13) of the holder (7) engages, and the spring clip (14) possesses an essentially straight limb (14a), which engages over one side of the strut (10o), and a limb (14b) of essentially wavy shape, which engages round the other side of the strut (10o) and that side of the holder (7) which faces away from the pin (13), the two limbs (14a, 14b) lying in one plane.

3. Device according to the preceding claims, **characterized in that** the side facing away from the pin (13) of the holder (7) has an approximately semicircular contour (7a) which is surrounded approximately by the limb (14b) of wavy shape of the spring clip (14).

4. Device according to Claim 1, **characterized in that** the supports (6) have an approximately U-shaped cross section and are fastened to the longitudinal walls (8) of the header boxes (5) in such a way that the two limbs (6a, 6b) of the U extend in the longitudinal direction of the respective header box (5), one of the limbs (6a) having a thickening (6c), against which in each case a strut (10u) comes to bear when the second heat exchanger (2) is pressed onto the first heat exchanger (1), in order to absorb a torsional stress in the longitudinal direction of said strut and to be clamped in the supports (6).

5. Device according to one of the preceding claims, **characterized in that** the header boxes (5, 9) of the first and second heat exchanger (1, 2) consist of aluminium, and the holders (7), the struts (10) and the supports (6) are likewise made of aluminium.

6. Device according to Claim 5, **characterized in that** the header boxes (9) of the second heat exchanger (2) are manufactured from a semi-finished product, and the struts (10) are soldered to these header boxes (9), and also the header boxes (5) of the first heat exchanger are produced as a cast aluminium product and the supports (6) and holders (7) are manufactured in one piece with these header boxes (5).

7. Device according to Claim 5, **characterized in that** the two header boxes (5, 9) are manufactured from an aluminium semi-finished product, and the struts (10), holders (7) and supports (6) are soldered as individual parts to the header boxes.

## Revendications

1. Dispositif pour lier deux échangeurs de chaleur (1, 2) pour véhicules automobiles, se composant de supports inférieurs (6) sur la caisse collectrice (5) du premier échangeur de chaleur (1), dans lesquels s'engagent des renforts inférieurs (10u) du deuxième échangeur de chaleur (2), et d'attaches élastiques supérieures à deux branches (14), dont une branche entoure des renforts supérieurs (10o) du deuxième échangeur de chaleur (2) après l'application du deuxième échangeur de chaleur (2) contre le premier échangeur de chaleur (1), afin de fixer élastiquement l'un à l'autre les deux échangeurs de chaleur (1, 2), **caractérisé en ce que** les supports inférieurs (6) fixent les renforts inférieurs (10u) sous une contrainte de torsion dans la plage élastique et **en ce que** les renforts supérieurs (10o) fixés sur la caisse collectrice (9) du deuxième échangeur de chaleur (2) et les fixations (7) fixées sur la caisse collectrice (9) du premier échangeur de chaleur (1) sont entourés et maintenus ensemble par les branches (14a, 14b) des attaches élastiques (14) de telle sorte que la contrainte de torsion soit maintenue dans les renforts inférieurs (10u).

2. Dispositif selon la revendication 1, **caractérisé en ce que** les renforts supérieurs (10o) sur le premier échangeur de chaleur (1) présentent une fente (12) dans laquelle s'engage une goupille (13) de la fixation (7) et l'attache élastique (14) possède une branche essentiellement droite (14a) qui s'engage par-dessus un côté du renfort (10o) et une branche déformée essentiellement suivant une forme ondulée (14b), qui entoure l'autre côté du renfort (10o) et le côté de la fixation (7) opposé à la goupille (13), les deux branches (14a, 14b) se trouvant dans un même plan.

3. Dispositif selon les revendications précédentes, **caractérisé en ce que** le côté opposé à la goupille (13) de la fixation (7) présente un contour approximativement semi-circulaire (7a) qui est entouré approximativement par la branche déformée suivant une forme ondulée (14b) de l'attache élastique (14).

4. Dispositif selon la revendication 1, **caractérisé en ce que** les supports (6) présentent une section transversale approximativement en forme de U et sont fixés sur les parois longitudinales (8) des caisses collectrices (5) de telle sorte que les deux branches (6a, 6b) du U s'étendent dans la direction longitudinale de chaque caisse collectrice (5), l'une des branches (6a) présentant une partie épaissie (6c) contre laquelle prend appui à chaque fois un renfort (10u) lors de l'application du deuxième échangeur de chaleur (2) contre le premier échangeur de chaleur (1), afin qu'il reçoive dans sa direction longitudinale une contrainte de torsion et qu'il soit serré dans les supports (6).

5. Dispositif selon l'une quelconque des revendications précédentes, **caractérisé en ce que** les caisses collectrices (5, 9) des premier et deuxième échangeurs de chaleur (1, 2) se composent d'aluminium et les fixations (7), les renforts (10) et les supports (6) sont également en aluminium.

6. Dispositif selon la revendication 5, **caractérisé en ce que** les caisses collectrices (9) du deuxième échangeur de chaleur (2) sont fabriquées à partir d'un produit semi-fini et les renforts (10) sont brasés sur ces caisses collectrices (9), et les caisses collectrices (5) du premier échangeur de chaleur sont réalisées sous forme de produit de fonte d'aluminium et les supports (6) et les fixations (7) sont fabriqués d'une pièce avec ces caisses collectrices (5).

7. Dispositif selon la revendication 5, **caractérisé en ce que** les deux caisses collectrices (5, 9) sont fabriquées en produit semi-fini en aluminium et les renforts (10), les fixations (7) et les supports (6) sont brasés sous forme de pièces séparées sur les caisses collectrices.
